# EUROPÄISCHE PATENTSCHRIFT

(11) **EP 0 369 950 B1**
(45) Veröffentlichungstag und Bekanntmachung des Hinweises auf die Patenterteilung: **03.08.1994**
(21) Anmeldenummer: 89810878.2
(22) Anmeldetag: 17.11.1989
(51) Int. Cl.: F23C 7/00, F23D 11/34, F23L 17/02, F24F 11/00, F24F 6/12, F23N 1/10, F23N 5/18

(54) **Heizanlage**
Heating installation
Installation de chauffage

(30) Priorität: 17.11.1988 CH 4266/88
(43) Veröffentlichungstag der Anmeldung: 23.05.1990
(73) Patentinhaber: Basten, Gert, CH-7206 Igis (CH)
(72) Erfinder: Basten, Gert, CH-7206 Igis (CH)
(74) Vertreter: Werffeli, Heinz R., Dipl.-Ing.ETH.

(56) Entgegenhaltungen:
- EP-A- 0 017 407
- WO-A-80/01603
- WO-A-86/06818
- DE-A- 2 749 859
- US-A- 3 255 804
- US-A- 3 861 852
- US-A- 3 905 752

## Beschreibung

Die Erfindung betrifft eine Heizanlage nach dem Oberbegriff des Patentanspruchs 1.

Es ist bekannt, flüssige Brennstoffe unter Anwendung eines hohen Brennstoffdruckes und einer Zerstäubungsdüse oder mit Hilfe von zusätzlicher Druckluft zu zerstäuben und den derart zerstäubten Brennstoff mit Hilfe eines Luftgebläses zu einem zündbaren Brennstoff-Luft-Gemisch zu vermischen.

Diese bekannten Brenner weisen jedoch die Nachteile auf, daß ihr Betrieb eine relativ hohe Antriebsleistung erfordert, daß sie relativ laut im Betrieb und aufwendig in der Konstruktion und im Unterhalt sind und daß sie nur bei einem einzigen, ganz bestimmten atmosphärischen Zustand, auf den sie einmal eingestellt wurden, optimal arbeiten, was jedoch naturgemäß nur selten der Fall ist, da die für eine optimale Verbrennung wichtigen atmosphärischen Parameter wie Luftdruck, Temperatur, Schornsteinzug, Anblasrichtung und -stärke an der Schornsteinaustrittsmündung etc. naturgemäß laufend variieren. Ferner ist die geringste noch einwandfrei verbrennbare Brennstoffmenge pro Zeiteinheit für viele Einsatzorte immer noch zu hoch.

Daneben sind auch Brenner mit Zerstäubung des Flüssigbrennstoffes mittels Ultraschall bekannt (siehe z.B. die Schrift DE-A-27 49 859), welche die vorangehend angeführten Nachteile der Druchzerstäuber-Brenner nicht aufweisen, jedoch wegen in der Praxis ungenügender Flammenstabilität sich bis heute nicht durchsetzen konnten.

Aufgabe der vorliegenden Erfindung ist daher insbesondere die Schaffung einer Heizanlage, welche diese obengenannten Nachteile nicht aufweist, und bei allen ständig variierenden atmosphärischen Gegebenheiten mit immer stabiler Flamme eine vollkommene Verbrennung, d.h. nahstöchiometrische, ermöglicht, und auch die Verbrennung von sehr geringen Brennstoffmengen pro Zeiteinheit noch einwandfrei und mit stabiler Flamme ermöglicht.

Diese Aufgabe wird erfindungsgemäss mittels einer Heizanlage nach Patentanspruch 1 gelöst.

Zweckmäßige Weiterausgestaltungen der erfindungsgemässen Heizanlage sind Gegenstand der Ansprüche 2 bis 4.

Nachstehend wird die Erfindung anhand der Zeichnung beispielsweise erläutert. Es zeigt
- Fig.1: einen Längsschnitt durch eine beispielsweise Ausführungsform einer erfindungsgemässen Einrichtung
- Fig.2: einen Schnitt längs der Linie II-II in Figur 1;
- Fig.3: einen Schnitt längs der Linie III-III in Fig.1; und
- Fig.4: schematisch eine beispielsweise Ausführungsform einer erfindungsgemässen Klimaanlage.
- Fig.5: schematisch eine beispielsweise Ausführungsform einer erfindungsgemässen Klimaanlage.

Wie aus den Fig. 1 bis 3 ersichtlich, weist die dargestellte Einrichtung innerhalb des zylindrischen Gehäuses 1 einen drehzahlgeregelten Luftstromerzeuger 2 von beispiels weise 1,8 Watt zur Erzeugung eines Luftstromes 3, sowie einen in Strömungsrichtung diesem Luftstromerzeuger 2 nachgeschalteten ersten Strömungsleitapparat 4 zur Erzeugung einer mindestens annähernd laminaren Luftströmung auf.

Eine fast laminare Luftströmung ist zur genauen Messung des durchströmenden Luftvolumens erforderlich.

In diesem Laminarströmungsbereich 5 ist eine im Handel erhältliche Luftvolumenstrommesseinrichtung 6 und in Durchströmrichtung nach diesem Laminarströmungsbereich 5 ein zweiter, aus fünf Leitschaufeln 7 (siehe insbesondere Figur 3) bestehender Strömungsleitapparat 8 angeordnet. Dieser Leitapparat 8 erteilt der durchströmenden, mengenmässig genau geregelten Luft einen Drall um die Längsachse 9 des Brenners zur intensiven Vermischung der dosiert zugeführten Luft mit aus dem Ultraschall-Brennstoffzerstäuber 10 zugeführten, äusserst fein zerstäubtem Heizöl. Das letztere wird mittels einer nicht dargestellten Pumpe über die Leitung 11 und das Magnetventil 12 gänzlich drucklos dem mit einem piezoelektrischen Ultraschallschwinger versehenen Brennstoffzerstäuber 10 zugeführt.

Wie aus Figur 4 ersichtlich, ist eine mit der Luftvolumenstrom-Messeinrichtung 6 über eine Zuleitung 13 verbundene Recheneinheit 14 mit einem Lufttemperaturfühler 15, einem Luftdruckfühler 16 sowie einer Brennstoff-Durchflussmesseinrichtung 17 verbunden, und berechnet aus den derart ermittelten Parametern elektronisch umgehend die für eine nahstöchiometrische Verbrennung erforderliche genaue Luftmenge, und regelt, falls erforderlich, die Drehzahl des Luftstromerzeugers 2 nach bis die erforderliche Luftmenge exakt zugeführt wird.

Selbstverständlich wäre es auch möglich, den Luftstromerzeuger 2 konstant drehen zu lassen und die zuzuführende Brennstoffmenge entsprechend den derart ermittelten Parametern zu regulieren.

In Strömungsrichtung nach dem Brennstoffzerstäuber 10 ist ein Flammrohr 18 aus Keramik angeordnet, der anschliessende Feuerraum kann auf bekannte Weise mit Schamottstein ausgekleidet sein.

Um den Apparateteil des Brenners vor übermässiger Wärme zu schützen, ist das Flammrohr 18 über eine Wärmeisolation 19 mit dem übrigen Teil des Brenners verbunden.

Wie aus Figur 4 ersichtlich, ist der vorangehend beschriebene Brenner mit einem Heizkessel 21 und der letztere abgasseitig mit einem Schornstein 22 verbunden.

Um unerwünschte Druckschwankungen im Schornstein 22 zu vermeiden, ist der Austritt des letzteren zur Erzielung einer möglichst geringen Beeinflussung des Schornsteinzuges durch den Schornsteinaustritt von aussen anströmenden Luftströmungen 23 mit einem Schornsteinhut 24 versehen. Ein solcher Schornsteinaufsatz ist z.B. unter der Bezeichnung "Basten-Regulator" (registrierte Marke) von der Firma Inventina AG., CH-7302 Landquart (Schweiz) erhältlich.

Ein solcher Schornsteinaufsatz minimalisiert den Einfluss unterschiedlicher Windanströmungen der Schornsteinaustrittsmündung auf den natürlichen Zug im Schornstein 22, so dass der Luftdruck im Kessel 21 selbst bei sehr stark böigen Winden praktisch unbeeinflusst von solchen Schornsteinanströmungen bleibt, und stellt daher eine äusserst wichtige Komponente bei diesem Brennerkonzept dar.

Der beschriebene Brenner ist selbst für die Verbrennung von weniger als 300 Gramm Heizöl pro Stunde verwendbar und erzeugt praktisch kein Geräusch.

Die Zündeinrichtung und die Ansteuerung des piezoelektrischen Ultraschallschwingers sind handelsüblich und daher nicht näher beschrieben. Die gesamte elektrische Energieaufnahme dieses Brenners inklusive der Mess- und Regeleinrichtung übersteigt für ein Einfamilienhaus den Betrag von 10 bis 15 Watt nicht.

Wird ein Zweistoffkessel 21′ (Figur 5) verwendet, dann ist abgasseitig, z.B. am Austritt aus diesem Kessel, zur nahstöchiometrischen Verbrennung von festen Brennstoffen ein CO- sowie ein CO₂-Fühler 25 respektive 26 angeordnet.

Diese Fühler 25 und 26 sind elektrisch mit der Recheneinheit 14 verbunden, wobei die letztere derart programmiert ist, dass bei der Verbrennung von festen Brennstoffen im Kesselbrannraum in Abhängigkeit von den derart abgasseitig ermittelten CO- und CO₂-Ist-Werten und vorgegebenen entsprechenden Sollwerten die Drehzahl und/oder Drehrichtung des Luftstromerzeugers 2 auf die Erzielung einer nahstöchiometrischen Verbrennung mit geringem Luftüberschuss einreguliert wird.

In Figur 5 ist ferner eine mit einer erfindungsgemässen Heizanlage versehene Klimaanlage zur Klimatisierung von Wohn- oder Büroräumen dargestellt.

In Abhängigkeit von den dabei mittels der Fühler 27 und 28 ermittelten Raumklima-Ist-Werten (wie Sauerstoffgehalt, Temperatur und Feuchtigkeitsgehalt der Raumluft) und den vorgegebenen Soll-Werten wird die aufzubereitende Zuluft über ein von der Recheneinheit 21′ volumenmässig entsprechend gesteuertes Regelorgan 29 zuerst einem mit der Kühlanlage 30 verbundenen ersten Wärmeaustauscher 31 und anschliessend einem mit der Heizanlage 21′ verbundenen zweiten Wärmeaustauscher 32 zugeleitet, wobei die Kühlanlage 30 und das die Wärmezufuhr zum zweiten Wärmeaustauscher 32 Regulierorgan 33 ebenfalls in Abhängigkeit von den ermittelten Raumklima-Istwerten und den vorgegebenen Soll-Werten von der Recheneinheit 21′ gesteuert werden.

Der erste Wärmeaustauscher 31 kann zur Kühlung der zugeführten Zuluft 34 oder in Kombination mit dem zweiten Wärmeaustauscher 32 zur Entfeuchtung derselben eingesetzt werden.

Dazu ist die Recheneinheit 14 mit einer im Zuluftkanal 35 angeordneten Luftvolumenstrommesseinrichtung 36 sowie einem Temperatur- und Feuchtigkeitsfühler 37 und 38 zur Ermittlung der entsprechenden Ist-Werte der Zuluft 34 verbunden.

Im Zuluftkanal 35 ist ferner ein Wasser-Ultraschallzerstäuber 39 angeordnet, welcher in Abhängigkeit von im Luftkanal und/oder im zu klimatisierenden Raum 40 ermittelten und der Recheneinheit 14 zugeführten Feuchtigkeits-Ist-Werten und vorgegebenen Sollwerten bei Unterschreitung der letzteren den Feuchtigkeitsgehalt der durchströmenden Luft erhöht. In der Wasserzufuhrleitung 41 des Zerstäubers 39 ist ferner ein ebenfalls von der Recheneinheit 14 gesteuertes Magnetventil 42 angeordnet, um den Wasserzufluss zum Zerstäuber 39 zu regulieren.

Ein mit einem piezoelektrischen Ultraschallgeber versehener Wasserzerstäuber 39 ist deswegen äusserst vorteilhaft, da es mit einem solchen Zerstäuber möglich ist, die erforderliche, zuzuführende Flüssigkeit in Form eines äusserst feinen Nebels in die durchströmende Zuluft 34 einzutragen.

Um diesen Flüssigkeitsnebel einwandfrei in die durchströmende Zuluft 34 einzutragen, ist im Austrittsbereich des Ultraschallzerstäubers 39 ein aus Leitschaufeln bestehender Strömungsleitapparat 43 vorgesehen, welcher der mit Wasser anzureichernden, dosiert zugeführten Zuluft 34 in diesem Vermischungsbereich einen starken Drall um die Strömungslängsachse 44 erteilt.

Auf diese Weise ist die dargestellte Klimaanlage nicht wie bisher kontinuierlich, sondern nur bei von den Raumklima-Sollwerten zu stark abweichenden Istwerten in korrigierendem Sinn in Einsatz, was eine bedeutende Energieeinsparung ermöglicht, und ein mit den verschiedenen Nachteilen und Gefahren verbundener zu geringer Luftwechsel als auch eine zu hohe Durchlüftung mit entsprechend hohen Heizkosten verhindert werden kann.

## Patentansprüche

1. Heizanlage mit einem Brenner zur drucklosen Zerstäubung und nahstöchiometrischen Verbrennung von flüssigen oder gasförmigen Brennstoffen und einem mit diesem Brenner (20) abgasseitig verbundenen Abgasschornstein, wobei der Brenner (20) einen drehzahlgeregelten Luftstromerzeuger (2) zur Erzeugung des jeweils für die nahstöchiometrische Verbrennung erforderlichen Luftvolumenstromes, einen in Strömungsrichtung diesem Luftstromerzeuger (2) nachgeschalteten ersten Strömungsleitapparat (4) zur Erzeugung einer mindestens annähernd laminaren Luftströmung, eine in diesem Laminarströmungsbereich (5) angeordnete Luftvolumenstrom-Messeinrichtung (6), einen in Durchströmrichtung nach diesem Laminarströmungsbereich (5) angeordneten zweiten Strömungsleitapparat (8), der derart ausgebildet ist, um der dem Zerstäubungsbereich eines Ultraschall-Brennstoffzerstäubers (10) geregelt zugeführten Verbrennungsluft vor deren Vermischung mit dem zerstäubten Brennstoff einen Drall zu erteilen, derart, daß die Drallachse mindestens annähernd mit der Zerstäubungshauptrichtung des Brennstoffzerstäubers (10) zusammenfällt, und eine mit der Luftvolumenstrom-Messeinrichtung (6) verbundene Recheneinheit (14) zur Regelung der Drehzahl und/oder Drehrichtung des Luftstromerzeuges (2) in Abhängigkeit von der dem Brennstoffzerstäuber (10) zugeführten Brennstoffmenge aufweist, wobei die Recheneinheit (14) zusätzlich mit einer Temperatur- und Drucksonde (15 bzw. 16) zur Ermittlung der entsprechenden Parameter der angesaugten Verbrennungsluft verbunden ist und aus den derart ermittelten Ist-Werten und den vorgegebenen Soll-Werten umgehend die gegebenenfalls erforderlichen Regelgrössen errechnet und der Austritt des Abgasschornsteines (22) zur Erzielung einer möglichst geringen Beeinflussung des Schornsteinzuges durch dessen Austritt von außen anströmenden Luftströmungen (23) mit einem Schornsteinhut (24) verbunden ist.

2. Heizanlage nach Anspruch 1, dadurch gekennzeichnet, daß der Austrittsbereich des Brennstoffzerstäubers (10) von einem vorzugsweise aus Keramik bestehenden Flammrohr (18) umgeben und dieses vorzugsweise wärmeisoliert mit dem übrigen Teil der Einrichtung verbunden ist.

3. Heizanlage nach einem der Ansprüche 1 und 2, dadurch gekennzeichnet, daß der Ultraschall-Brennstoffzerstäuber (10) mit einem piezoelektrischen Ultraschallschwinger versehen ist.

4. Heizanlage nach Anspruch 1 mit einem Zweistoffkessel (21'), dadurch gekennzeichnet, daß insbesondere in Durchströmrichtung gesehen nach dem Brennraum, ein CO-sowie ein CO₂-Fühler (25,26) angeordnet und diese elektrisch mit der Recheneinheit (14) verbunden sind.

## Claims

1. Heating installation with a burner for unpressurized atomisation and near stoichiometric combustion of liquid or gaseous fuels and a exhaust gas chimney connected to the exhaust gas side of this burner (20), whereby the burner (20) is connected to a speed-controlled air-flow generator (2) for the generation of the air volume flow as required for the near stoichiometric combustion; and to a first flow guide appliance (4) mounted downstream of the air-flow generator (2) in flow direction for the generation of an almost laminar air flow; and to an air volume flow meter (6) fitted to this laminar flow area (5); and to a second flow guide appliance (8) fitted downstream of this laminar air flow area (5) in direct flow direction, which has been designed in such a way that the combustion air supplied in a controlled way to the atomisation area of an ultrasonic fuel atomiser (10) is given a swirl before mixing with the atomised fuel so that the swirl axle almost coincides with the main atomisation direction of the fuel atomiser (10); and to a computer system (14) linked to the air volume flow meter (6) for the control of the speed and/or sense of rotation of the air flow generator (2) in dependence of the amount of fuel supplied to the fuel atomiser (10) whereby the computer system (14) is connected to a temperature and a pressure probe (15 respectively 16) in addition for the determination of the corresponding parameters of the combustion air drawn in, and calculates the potentially required controlled variables from the real values determined and the pre-set set values; and the outlet of the exhaust gas chimney (22) is covered with a chimney cowl (24) in order to keep the influence of the draught of the chimney as low as possible, which occurs at the outlet through the on-coming air flows (23).

2. Heating installation, according to claim 1, characterised in that the outlet area of the fuel atomiser (10) consists of a heating tube preferably made of ceramics, and that this part is linked to the other parts of the equipment preferably in heat insulated condition.

3. Heating installation, according to claim 1 or 2, characterised in that the ultrasonic fuel atomiser (10) is provided with a piezo-electrical ultrasonic transmitter.

4. Heating installation, according to claim 1, with a heating boiler (21') characterised in that, downstream from the combustion chamber, especially in flow direction, a CO as well as a CO₂ sensor (25, 26) are fitted, which are electrically connected to the computer system (14).

## Revendications

1. Installation de chauffage comprenant un brûleur assurant la pulvérisation sans pression et la combustion presque stoechiométrique de combustibles liquides ou gazeux et une cheminée reliée à l'évacuation des fumées de ce brûleur (20) qui possède un ventilateur (2) pour produire le débit volumique nécessaire à la combustion presque stoechiométrique; un premier dispositif directeur (4) de l'écoulement installé dans le sens de l'écoulement de l'air, en aval de ce ventilateur (2) pour produire un écoulement d'air au moins approximativement laminaire; un dispositif de mesure du débit volumique (6) implanté dans cette zone à écoulement laminaire (5); un second dispositif directeur (8) de l'écoulement installé dans le sens de l'écoulement de l'air, en aval de ce cette zone à écoulement laminaire qui est constitué de façon à imprimer à l'air de combustion alimenté de manière régulée à la zone de pulvérisation d'un pulvérisateur à ultra-sons (10) avant son mélange avec le combustible pulvérisé un mouvement de rotation tel que l'axe de rotation coïncide au moins approximativement avec le sens de pulvérisation principal du pulvérisateur de combustible (10); et un ensemble calculateur (14) relié au dispositif de mesure du débit volumique (6) pour varier la vitesse de rotation et/ou le sens de rotation du ventilateur (2) en fonction du débit amené au pulvérisateur de combustible (10), cet ensemble calculateur (14) étant en plus connecté à une sonde de température et une sonde de pression (15 et 16) pour déterminer les paramètres correspondants de l'air de combustion aspiré, il calcule immédiatement, sur la base des valeurs réelles ainsi mesurées et des consignes prédéfinies, les grandeurs de régulation èventuellement nécessaires; et la sortie de la cheminée d'évacuation des fumées (22) étant munie d'un mitron (24) afin de minimiser la perturbation du tirage de la cheminée par des courants d'air extérieurs (23) arrivant par la sortie de la cheminée.

2. Installation de chauffage suivant la revendication 1, caractérisée en ce que la zone de sortie du pulvérisateur de combustible (10) est entourée par un tube de flammes (18) fabriqué préférentiellement en fibre céramique et relié, préférentiellement avec calorifugeage, au reste de l'équipement.

3. Installation de chauffage suivant l'une des revendications 1 et 2, caractérisée en ce que le pulvérisateur de combustible à ultra-sons (10) est muni d'un oscillateur piézo-électrique à ultra-sons.

4. Installation de chauffage suivant la revendication 1 comprenant une chaudière avec fluide intermédiaire, caractérisée en ce que, notamment en aval du foyer, dans le sens de l'écoulement, un capteur de CO et un capteur de CO₂ (25,26) sont installés et sont connectés électriquement à l'ensemble calculateur (14).
